# EUROPÄISCHE PATENTANMELDUNG

(11) **EP 4 663 363 A1**
(43) Veröffentlichungstag der Anmeldung: **17.12.2025**
(21) Anmeldenummer: 25180344.1
(22) Anmeldetag: 03.06.2025
(51) Int. Cl.: B27L 11/00, B02C 18/18

(54) **ROTORSCHEIBE FÜR EINEN HACKROTOR**

(30) Priorität: 11.06.2024 DE 102024116348
(71) Anmelder: ALBACH Maschinenbau GmbH, 85088 Menning (DE)
(72) Erfinder: Bachmaier, Franz, 85088 Menning (DE); Gaul, Albert, 85129 Oberdolling (DE)
(74) Vertreter: Canzler & Bergmeier Patentanwälte Partnerschaft mbB

(57) **Zusammenfassung**

Die Erfindung betrifft eine Rotorscheibe (1), insbesondere Hackrotorscheibe, für einen Hackrotor (13), insbesondere Hackschnitzelrotor, zum Zerkleinern von Holz zur Herstellung von Hackschnitzeln, mit zumindest einer verschiebbaren Verschiebeeinheit (4), mittels der eine Schnittlänge eingestellt werden kann. Die zumindest eine Verschiebeeinheit (4) ist in einer Verschieberichtung (8) verschiebbar, die quer, insbesondere senkrecht, zu einer Radialrichtung (7) der Rotorscheibe (1) orientiert ist.

## Beschreibung

Die vorliegende Erfindung betrifft eine Rotorscheibe, insbesondere Hackrotorscheibe, für einen Hackrotor, insbesondere Hackschnitzelrotor, zum Zerkleinern von Holz zur Herstellung von Hackschnitzeln, mit zumindest einer verschiebbaren Verschiebeeinheit, mittels der eine Schnittlänge eingestellt werden kann.

Aus der DE 20 2014 009 164 U1 ist ein Hackrotor zum Zerkleinern vom Holz zur Herstellung von Hackschnitzeln bekannt. Darin werden zur Einstellung der Schnittlänge Distanzstücke zu Erhöhung einer Auflagefläche eingesetzt.

Aufgabe der vorliegenden Erfindung ist es somit, eine einfache Verstellung der Schnittlänge mit einer Verschiebeeinheit zu erreichen, wobei die Verschiebeeinheit stabil angeordnet ist.

Die Aufgabe wird gelöst durch eine Rotorscheibe, einen Hackrotor, eine Verschiebeeinheit und/oder die Verwendung der Verschiebeeinheit mit den Merkmalen der unabhängigen Ansprüche. Vorteilhafte oder bevorzugte Ausführungen sind jeweils Gegenstand eines korrespondierenden abhängigen Anspruchs.

Vorgeschlagen wird eine Rotorscheibe, insbesondere Hackrotorscheibe, für einen Hackrotor, insbesondere Hackschnitzelrotor, zum Zerkleinern von Holz zur Herstellung von Hackschnitzeln. Derartige Hackrotoren mit der Rotorscheibe werden dazu verwendet, um Baumstämme und große Äste zu zerkleinern bzw. um daraus Holzhackschnitzel zu produzieren. Die Hackrotoren mit der Rotorscheibe können hierbei insbesondere bei forstwirtschaftlichen Betrieben eingesetzt werden. Beispielsweise werden mit diesen Hackrotoren Baumstämme direkt im oder am Wald zerkleinert. Die produzierten Hackschnitzel können auf einen LKW oder einen Behälter geladen werden und zur Weiterverarbeitung abtransportiert werden.

Die Rotorscheibe umfasst zumindest eine verschiebbare Verschiebeeinheit, mittels der eine Schnittlänge eingestellt werden kann. Durch die Verstellung bzw. Verschiebung der Verschiebeeinheit kann die Schnittlänge flexibel angepasst werden, was zu einer variablen Produktion von größeren oder kleineren Hackschnitzeln führt. Dies erhöht die Vielseitigkeit des Hackrotors und ermöglicht eine bessere Anpassung an unterschiedliche Anforderungen.

Des Weiteren ist die zumindest eine Verschiebeeinheit in einer Verschieberichtung verschiebbar, die quer zu einer Radialrichtung der Rotorscheibe orientiert ist. Die Verschieberichtung kann auch senkrecht zur Radialrichtung orientiert sein, so dass die Verschiebeeinheit senkrecht zur Radialrichtung verschoben werden kann. Diese Ausrichtung ermöglicht eine präzise Einstellung des Abstands zwischen der Rotorscheibe bzw. dem Scheibenkörper und der Verschiebeeinheit. Durch die Querverschiebung kann die Verschiebeeinheit im Kontakt mit der Rotorscheibe bzw. einem Scheibenkörper der Rotorscheibe gehalten werden, was die Stabilität erhöht. Die Schnittlänge wird hierbei dadurch eingestellt, dass die Verschiebeeinheit auf ein Messer zu oder weggeschoben wird, wenn die Rotorscheibe mit dem zumindest einen Messer zum Zerkleinern des Holzes versehen ist. Das Messer kann hierbei mittelbar oder unmittelbar an der Rotorscheibe und/oder einer Messeraufnahme der Rotorscheibe angeordnet werden.

Vorteilhaft ist es, wenn die Verschieberichtung parallel zu einer Tangentialrichtung der Rotorscheibe orientiert ist. Zusätzlich oder alternativ ist es von Vorteil, wenn die Verschieberichtung quer, insbesondere senkrecht, zu einer Axialrichtung der Rotorscheibe orientiert ist. Eine tangentiale Verschieberichtung erleichtert die Bedienung und Einstellung der Verschiebeeinheit, wodurch die Effizienz des Hackprozesses gesteigert wird. Außerdem bleibt hierdurch die Verschiebeeinheit stabil an der Rotorscheibe bzw. dem Scheibenkörper angeordnet und/oder bleibt in Kontakt, auch bei der Verschiebung. Hierbei kann es so sein, dass die Verschiebeeinheit nicht entlang einer Tangente verschoben wird, sondern dass die Verschieberichtung parallel zu einer Tangente ist. Vorteilhaft ist es, wenn die Verschiebeeinheit innerhalb einer durch die Rotorscheibe definierte Kreisscheibe ist.

Eine vorteilhafte Weiterbildung der Erfindung ist es, wenn die Rotorscheibe zumindest eine Verschiebefläche aufweist, die quer, insbesondere senkrecht, zur Radialrichtung und/oder Axialrichtung orientiert ist und entlang derer die zumindest eine Verschiebeeinheit verschiebbar ist. Dies sorgt für eine stabile und gleichmäßige Bewegung der Verschiebeeinheit, was die Genauigkeit bei der Einstellung der Schnittlänge verbessert. Die gleichmäßige Belastung erhöht zudem die Lebensdauer der Rotorscheibe.

Es ist vorteilhaft, wenn die zumindest eine Verschiebeeinheit zumindest eine Auflagefläche aufweist, mittels der die Verschiebeeinheit auf der Verschiebefläche aufliegt. Die Auflagefläche gewährleistet eine stabile Positionierung der Verschiebeeinheit, was Vibrationen reduziert und eine präzisere Schnittlängeneinstellung ermöglicht. Ferner liegt die Verschiebeeinheit dadurch stabil auf der Auflagefläche auf. Die Auflagefläche kann beim Verschieben der Verschiebeeinheit über die Verschiebefläche gleiten, so dass auch bei der Verschiebung die Verschiebeeinheit auf der Rotorscheibe bzw. dem Scheibenkörper aufliegt.

Des Weiteren ist es vorteilhaft, wenn die Auflagefläche und die Verschiebefläche zueinander korrespondierend ausgebildet sind. Dies führt zu einer reibungslosen Bewegung der Verschiebeeinheit und minimiert den Verschleiß, was die Wartungsintervalle verlängert. Die beiden Flächen liegen hierdurch flächig aufeinander, so dass die Verschiebeeinheit stabil auf der Rotorscheibe bzw. dem Scheibenkörper aufliegt.

Darüber hinaus ist es vorteilhaft, wenn die Auflagefläche und die Verschiebefläche, insbesondere bei Verschiebung der Verschiebeeinheit, zumindest bereichsweise, insbesondere vollständig, aneinander anliegen und/oder in Kontakt bleiben. Eine durchgehende Kontaktfläche verbessert die Stabilität und Präzision der Verschiebeeinheit und sorgt für eine gleichmäßige Belastung der Komponenten, was deren Lebensdauer verlängert.

Vorteilhafterweise ist die Verschiebefläche entlang einer Kreissehne der Rotorscheibe orientiert. Hierdurch kann die Verschiebeeinheit quer zur Radialrichtung entlang der Verschiebefläche verschoben werden.

Gemäß einer vorteilhaften Weiterbildung der Erfindung ist die Verschiebefläche zumindest abschnittsweise geradlinig. Zusätzlich oder alternativ ist es von Vorteil, wenn die Verschiebefläche zumindest abschnittsweise gekrümmt ist. Die geradlinigen und/oder gekrümmten Abschnitte ermöglichen eine Anpassung an unterschiedliche Anforderungen, wodurch die Effizienz des Hackvorgangs optimiert wird. Hierdurch kann des Weiteren ein spezieller Verschiebeweg für die Verschiebeeinheit ausgebildet werden. Die Verschiebeeinheit kann hierdurch geradlinig und/oder auf einem Bogen bzw. einer gekrümmten Kurve verschoben werden.

Vorteilhaft ist es, wenn die zumindest eine Verschiebeeinheit entlang einer Sekante und/oder eines Kreisbogens der Rotorscheibe verschiebbar ist. Dies bietet eine größere Flexibilität bei der Positionierung der Verschiebeeinheit und ermöglicht eine genauere Einstellung der Schnittlänge, was die Qualität der Hackschnitzel verbessert.

Von Vorteil ist es, wenn die zumindest eine Verschiebeeinheit eine Außenfläche aufweist, die auf der zur Auflagefläche gegenüberliegenden Seite der Verschiebeeinheit angeordnet ist. Über die Außenfläche gleitet das Holz zu dem Messer, wenn das Messer an der Rotorscheibe eingesetzt ist. Durch die Verschiebung der Verschiebeeinheit wird auch die Außenfläche und/oder ein Abschnitt der Außenfläche verschoben, so dass im Zusammenwirken zwischen Außenfläche und/oder einem Abschnitt der Außenfläche und dem Messer die Schnittlänge eingestellt wird.

Eine vorteilhafte Weiterbildung der Erfindung ist es, wenn die Außenfläche gekrümmt und/oder einen zur Rotorscheibe gleichen Krümmungsradius aufweist. Eine gekrümmte Außenfläche, die dem Krümmungsradius der Rotorscheibe entspricht, sorgt für eine bessere Passform und Stabilität, was die Genauigkeit der Schnitte erhöht. Da die Rotorscheibe beim Betrieb rotiert, bietet die gekrümmte Außenfläche ein homogenes Verhalten bzw. einen ruhigen Lauf beim Schneiden, wenn das Holz über die Außenfläche zum Messer rutscht.

Es ist vorteilhaft, wenn die Rotorscheibe einen Verschiebemechanismus umfasst, mittels dem die zumindest eine Verschiebeeinheit verschoben werden kann. Ein integrierter Verschiebemechanismus erleichtert die Bedienung und Einstellung der Verschiebeeinheit, wodurch der Zeitaufwand und die Anstrengung bei der Anpassung der Schnittlänge reduziert werden. Mit Hilfe des Verschiebemechanismus kann eine automatisierte Verschiebung der Verschiebeeinheit erreicht werden.

Gemäß einer vorteilhaften Weiterbildung der Erfindung umfasst der Verschiebemechanismus zumindest ein Verschiebeelement, mittels dem die Verschiebeeinheit verschiebbar ist. Mittels des zumindest einen Verschiebeelements kann die Verschiebeeinheit verschoben werden.

Es ist vorteilhaft, wenn das zumindest eine Verschiebeelement, insbesondere in Radialrichtung, bewegbar ist. Zusätzlich oder alternativ ist es von Vorteil, wenn das zumindest eine Verschiebeelement, insbesondere quer zur Radialrichtung, geführt ist. Ein bewegliches Verschiebeelement in Radialrichtung erlaubt eine platzsparende Ausführung des Verschiebemechanismus. Eine Führung quer zur Radialrichtung erhöht die Stabilität und Genauigkeit bei der Bewegung des Verschiebeelements und infolgedessen eine stabile und genaue Verschiebung der Verschiebeeinheit.

Vorteilhaft ist es, wenn die Verschiebeeinheit zumindest eine Aussparung aufweist, in der das zumindest eine Verschiebeelement angeordnet ist. Eine Aussparung für das Verschiebeelement ermöglicht eine kompakte und platzsparende Konstruktion, was die Handhabung und Wartung erleichtert. Das Verschiebeelement ist hierdurch auch vor Schmutz geschützt, so dass ständig eine genaue und stabile Verschiebung der Verschiebeeinheit gegeben ist.

Es ist vorteilhaft, wenn das zumindest eine Verschiebeelement eine Schrägfläche umfasst. Zusätzlich oder alternativ ist es von Vorteil, wenn in der zumindest einen Aussparung eine Abrutschfläche angeordnet ist. Vorzugsweise kann die Schrägfläche mit der Abrutschfläche in Kontakt gebracht werden. Eine Schrägfläche und eine Abrutschfläche erleichtern die Bewegung der Verschiebeeinheit und verringern die Reibung, was die Effizienz und Präzision des Einstellmechanismus erhöht.

Darüber hinaus ist es vorteilhaft, wenn die Schrägfläche schräg zur Radialrichtung angeordnet ist. Zusätzlich oder alternativ ist es vorteilhaft, wenn die Abrutschfläche schräg zur Radialrichtung angeordnet ist. Durch die schräge Schrägfläche und/oder schräge Abrutschfläche kann die Bewegung des zumindest einen Verschiebeelements in Radialrichtung in eine Verschiebung der Verschiebeeinheit quer zur Radialrichtung umgewandelt werden. Die schräge Schrägfläche und/oder schräge Abrutschfläche dient somit als Umlenkanordnung, die die Bewegung des zumindest einen Verschiebeelements in Radialrichtung in eine Verschiebung der Verschiebeeinheit quer zur Radialrichtung umwandelt.

Es ist vorteilhaft, wenn das zumindest eine Verschiebeelement gegen die zumindest eine Abrutschfläche bewegt werden kann, so dass sich die

Verschiebeeinheit in Verschieberichtung bewegt. Hierdurch kann die Schrägfläche gegen die Abrutschfläche gedrückt werden, so dass die Abrutschfläche seitlich weggedrückt wird, so dass die Verschiebeeinheit verschoben wird.

Vorteilhafterweise umfasst die Verschiebeeinheit eine erste und eine zweite Aussparung, wobei jeder der beiden Aussparungen ein Verschiebeelement zugeordnet ist. Zwei Aussparungen mit jeweils einem Verschiebeelement bieten eine symmetrische und stabile Bewegung der Verschiebeeinheit, was die Genauigkeit und Effizienz des Hackvorgangs erhöht. Des Weiteren können beide Verschiebeelemente voneinander unabhängig bewegt werden. Dadurch ist es beispielsweise möglich, dass ein Verschiebeelement in Radialrichtung nach außen und das andere Verschiebeelement in Radialrichtung nach innen bewegt wird. Dadurch kann ein Verschiebeelement gelöst werden, in dem ein Kontakt zwischen einer Schrägfläche und der korrespondierenden Abrutschfläche gelöst wird. Mit dem anderen Verschiebeelement kann die Verschiebeeinheit verschoben werden.

Es ist vorteilhaft, wenn die Verschiebeeinheit ein Keilelement umfasst, an dem die zumindest eine Abrutschfläche angeordnet ist. Vorzugsweise sind beide Abrutschflächen am Keilelement angeordnet. Ein Keilelement mit beidseitig angeordneten Abrutschflächen ermöglicht eine gleichmäßige Verteilung der Kräfte und reduziert den Verschleiß, was die Lebensdauer der Verschiebeeinheit erhöht.

Darüber hinaus ist es vorteilhaft, wenn das Keilelement zwischen den beiden Aussparungen angeordnet ist. Die zentrale Anordnung des Keilelements sorgt für eine ausgewogene Kraftverteilung und verbessert die Stabilität der Verschiebeeinheit während des Betriebs.

Es ist vorteilhaft, wenn der Verschiebemechanismus und/oder die Verschiebeeinheit zumindest ein Gegenelement umfasst, mittels dem das zumindest eine Verschiebeelement quer zur Radialrichtung geführt ist. Ein Gegenelement sorgt für zusätzliche Führung und Stabilität, was die Präzision und Zuverlässigkeit der Schnittlängeneinstellung erhöht.

Vorzugsweise ist das zumindest eine Gegenelement in der Aussparung angeordnet. Die Anordnung des Gegenelements in der Aussparung ermöglicht eine kompakte Konstruktion und verbessert die Handhabung und Wartung des Systems.

Es ist vorteilhaft, wenn der Verschiebemechanismus und/oder die Verschiebeeinheit zumindest ein Halteelement, insbesondere eine Halteschraube, umfasst, mittels dem die Verschiebeeinheit an der Rotorscheibe, insbesondere an einem Scheibenkörper der Rotorscheibe, gehalten ist. Ein Halteelement wie beispielsweise eine Halteschraube sorgt für eine sichere Fixierung der Verschiebeeinheit, was die Stabilität und Präzision beim Verschiebevorgang der Verschiebeeinheit erhöht.

Es ist vorteilhaft, wenn die Verschiebeeinheit eine Halteaussparung umfasst, in der das Halteelement zumindest teilweise angeordnet ist. Eine Halteaussparung für das Halteelement ermöglicht eine einfache und sichere Befestigung der Verschiebeeinheit, was die Wartung und Justierung erleichtert. Außerdem ist das Halteelement vor Schmutz geschützt.

Des Weiteren ist es von Vorteil, wenn der Verschiebemechanismus zumindest einen Aktor umfasst, mittels dem das zumindest eine Verschiebeelement, insbesondere in Richtung der Radialrichtung, bewegbar ist. Ein Aktor zur Bewegung des Verschiebeelements ermöglicht eine präzise und einfache Einstellung der Schnittlänge, was die Effizienz und Qualität des Hackvorgangs erhöht.

Es ist vorteilhaft, wenn der Verschiebemechanismus einen ersten und einen zweiten Aktor umfasst, wobei der erste Aktor ein erstes Verschiebeelement und der zweite Aktor ein zweites Verschiebeelement bewegen kann. Zwei Aktoren ermöglichen eine präzise Steuerung der Verschiebeeinheit, was die Genauigkeit und Flexibilität der Schnittlängeneinstellung verbessert. Mit Hilfe der beiden Aktoren können die Verschiebeelemente unabhängig voneinander bewegt werden. Hierdurch können die Verschiebeelemente auch in entgegengesetzte Richtungen bewegt werden, so dass die Verschiebeeinheit nach links oder rechts bzw. auf das Messer zu oder von dem Messer wegbewegt werden kann.

Vorteilhafterweise ist der zumindest eine Aktor ein Hydraulikaktor. Ein Hydraulikaktor bietet eine kraftvolle und präzise Steuerung der Verschiebeeinheit, was die Effizienz und Zuverlässigkeit des Verschiebevorgangs erhöht.

Es ist vorteilhaft, wenn der zumindest eine Aktor eine Aktorwelle umfasst, an der das Verschiebeelement angeordnet ist. Eine Aktorwelle ermöglicht eine direkte und stabile Verbindung zwischen dem Aktor und dem Verschiebeelement, was die Genauigkeit der Bewegungen erhöht.

Darüber hinaus umfasst die Rotorscheibe zumindest eine Messeraufnahme zur Aufnahme eines Messers zum Zerkleinern des Holzes. Mit Hilfe der Messeraufnahme kann das Messer vorzugsweise mittelbar oder unmittelbar aufgenommen werden. Eine Messeraufnahme sorgt für eine sichere und stabile Befestigung des Messers, was die Effizienz und Qualität des Zerkleinerns erhöht. Beispielsweise kann ein Messer zwischen zwei Rotorscheiben angeordnet werden. Das Messer überspannt somit einen Bereich zwischen zwei Rotorscheiben. Zusätzlich oder alternativ kann auch jede Rotorscheibe zumindest ein Messer aufweisen.

Vorgeschlagen wird ferner ein Hackrotor zum Zerkleinern von Holz zur Herstellung von Hackschnitzeln mit zumindest einer Rotorscheibe, wobei die Rotorscheibe vorzugsweise gemäß der vorangegangenen und/oder nachfolgenden Beschreibung ausgebildet ist, wobei die genannten Merkmale einzeln oder in beliebiger Kombination vorhanden sein können.

Vorgeschlagen wird außerdem die Verschiebeeinheit für eine Rotorscheibe eines Hackrotors, wobei die Verschiebeeinheit zumindest ein in der vorangegangenen und/oder nachfolgenden Beschreibung genanntes und die Verschiebeeinheit betreffendes Merkmal aufweist.

Vorgeschlagen wird außerdem die Verwendung der Verschiebeeinheit für eine Rotorscheibe eines Hackrotors verwendet, die gemäß der vorangegangenen und/oder nachfolgenden Beschreibung ausgebildet ist, wobei die genannten Merkmale einzeln oder in beliebiger Kombination vorhanden sein können.

Weitere Vorteile der Erfindung sind in den nachfolgenden Ausführungsbeispielen beschrieben. Es zeigen:
- **Figur 1**: eine perspektivische Ansicht einer Rotorscheibe mit Verschiebeeinheit,
- **Figur 2**: eine perspektivische Ansicht eines Hackrotors mit mehreren Rotorscheiben,
- **Figur 3**: eine Schnittansicht der Rotorscheibe mit quer zur Radialrichtung verschiebbarer Verschiebeeinheit,
- **Figur 4**: eine Schnittansicht der Rotorscheibe mit quer zur Radialrichtung verschiebbarer Verschiebeeinheit,
- **Figur 5**: eine Schnittansicht der Rotorscheibe mit quer zur Radialrichtung verschiebbarer Verschiebeeinheit und Verschiebemechanismus und
- **Figur 6**: eine Schnittansicht der Rotorscheibe mit quer zur Radialrichtung verschiebbarer Verschiebeeinheit, Verschiebemechanismus und Halteelement zum Halten der Verschiebeeinheit am Scheibenkörper.

Figur 1 zeigt eine perspektivische Ansicht einer Rotorscheibe 1 für einen Hackrotor 13 zum Zerkleinern von Holz und zur Herstellung von Hackschnitzeln.

Wie aus dem Ausführungsbeispiel der Figur 1 hervorgeht, kann die Rotorscheibe 1 vorzugsweise eine Messeraufnahme 2 umfassen. Die Messeraufnahme 2 ist derart gestaltet, dass sie ein Messer 3 zum Schneiden und/oder Zerkleinern von Holz sicher hält. Das Messer 3 ist auf der Messeraufnahme 2 befestigt und dient zum Zerkleinern von Holz. Dies gewährleistet eine zuverlässige und effiziente Zerkleinerung des Materials, was die Betriebssicherheit und die Leistung der Rotorscheibe 1 verbessert. Das Messer 3 und die Messeraufnahme 2 ist hier an der Rotorscheibe 1 zur einfacheren Erklärung der Erfindung angeordnet.

Die Rotorscheibe 1 umfasst ferner einen Scheibenkörper 11.

Das in Figur 1 dargestellte Ausführungsbeispiel zeigt weiterhin, dass die Rotorscheibe 1 eine Verschiebeeinheit 4 aufweist. Die Verschiebeeinheit 4 ist in einer Verschieberichtung 8 verschiebbar, welche quer, insbesondere senkrecht, zu einer Radialrichtung 7 der Rotorscheibe 1 orientiert ist. Diese Ausrichtung ermöglicht eine präzise Einstellung der Schnittlänge, wodurch die Flexibilität und Anpassungsfähigkeit der Rotorscheibe 1 erhöht wird. Zusätzlich ist es vorteilhaft, wenn die Verschieberichtung 8 parallel zu einer Tangentialrichtung der Rotorscheibe 1 orientiert ist. Alternativ oder zusätzlich bringt es Vorteile mit sich, wenn die Verschieberichtung 8 quer, insbesondere senkrecht, zu einer Axialrichtung 6 der Rotorscheibe 1 orientiert ist. Diese Konfiguration trägt zur Stabilität und Genauigkeit der Verstellung bei, was die Qualität des Zerkleinerungsergebnisses verbessert. Mit Hilfe der Verschiebung der Verschiebeeinheit 4 kann die Schnittlänge des geschnittenen Holzes bzw. die Größe der produzierten Holzschnitzel eingestellt werden. Durch die Verschiebung entlang der Verschieberichtung 8 kann die Verschiebeeinheit 4 in Richtung des Messers 3 zugeschoben oder vom Messer 3 weggeschoben werden.

Die Rotorscheibe 1 umfasst gemäß dem vorliegenden Ausführungsbeispiel eine Verschiebefläche 5. Die Verschiebefläche 5 ist so angeordnet, dass sie quer, insbesondere senkrecht, zur Radialrichtung 7 und/oder Axialrichtung 6 orientiert ist. Entlang und/oder auf der Verschiebefläche 5 kann die Verschiebeeinheit 4 verschoben werden. Diese Anordnung ermöglicht eine gleichmäßige Verteilung der Kräfte und minimiert die Abnutzung der Komponenten, was die Lebensdauer der Rotorscheibe 1 verlängert.

Im Ausführungsbeispiel der Figur 1 umfasst die Verschiebeeinheit 4 außerdem eine Auflagefläche 9. Die Auflagefläche 9 dient dazu, die Verschiebeeinheit 4 auf der Verschiebefläche 5 zu stützen. Die Auflagefläche 9 und die Verschiebefläche 5 sind korrespondierend ausgebildet. Es ist vorteilhaft, dass die Auflagefläche 9 und die Verschiebefläche 5 zumindest bereichsweise, insbesondere vollständig, aneinander anliegen und in Kontakt bleiben, insbesondere bei einer Verschiebung der Verschiebeeinheit 4. Diese Gestaltung gewährleistet eine stabile und reibungsarme Verschiebung, was die Bedienbarkeit und Präzision der Schnittlängeneinstellung verbessert. Eine vollflächige bzw. zumindest teilweise vollflächige Auflage bzw. der entsprechende Kontakt zwischen der Verschiebefläche 5 und der Auflagefläche 9 führt zu einer stabilen Anordnung der Verschiebeeinheit 4 auf der Rotorscheibe 1 bzw. dem Scheibenkörper 11, auch während der Verschiebung der Verschiebeeinheit 4 und in den verschiedenen Positionen der Verschiebeeinheit 4.

Gemäß dem vorliegenden Ausführungsbeispiel der Figur 1 ist die Verschiebefläche 5 entlang einer Kreissehne der Rotorscheibe 1 orientiert. Die Verschiebefläche 5 kann abschnittsweise geradlinig und/oder abschnittsweise gekrümmt sein. Dies erlaubt eine entsprechende Verschiebung bzw. eine Verschiebung entlang einer entsprechenden Verschiebebahn. Wie in Figur 1 dargestellt, kann die Verschiebeeinheit 4 entlang einer Sekante der Rotorscheibe 1 verschoben werden. Zusätzlich oder alternativ kann die Verschiebeeinheit 4 auch entlang eines Kreisbogens verschoben werden.

Auf der der Auflagefläche 9 gegenüberliegenden Seite der Verschiebeeinheit 4 ist eine Außenfläche 10 angeordnet. Diese Außenfläche 10 kann, wie hier gezeigt ist, gekrümmt sein und einen Krümmungsradius aufweisen, der dem der Rotorscheibe 1 entspricht. Diese Anpassung sorgt für eine harmonische Integration der Verschiebeeinheit 4 in die Rotorscheibe 1 und reduziert mögliche Störungen oder Unregelmäßigkeiten im Betrieb.

Des Weiteren weist die Rotorscheibe 1 eine Axialrichtung 6 auf.

Ferner umfasst die Rotorscheibe 1 eine Durchführung 12, durch die eine Welle 14 oder eine Lagerung 15 geführt werden kann, um die Rotorscheibe 1 antreiben zu können.

Merkmale, welche bereits in der zumindest einen vorgegangenen Figur beschrieben sind, können der Einfachheit halber nicht nochmals erklärt werden. Ferner können Merkmale auch erst in dieser oder in zumindest einer der nachfolgenden Figuren beschrieben werden. Des Weiteren werden der Einfachheit halber für gleiche Merkmale gleiche Bezugszeichen verwendet. Außerdem können der Übersichtlichkeit halber nicht mehr alle Merkmale in den folgenden Figuren gezeigt und/oder mit einem Bezugszeichen versehen sein. Es können jedoch in einer oder mehreren der vorangegangenen Figuren gezeigte Merkmale auch in dieser oder in einer oder mehreren der nachfolgenden Figuren vorhanden sein. Ferner können der Übersichtlichkeit halber

Merkmale auch erst in dieser oder in einer oder mehreren der nachfolgenden Figuren gezeigt und/oder mit einem Bezugszeichen versehen sein. Nichtsdestotrotz können Merkmale, welche erst in einer oder mehreren der nachfolgenden Figuren gezeigt sind, auch bereits in dieser oder einer vorangegangenen Figur vorhanden sein.

Figur 2 zeigt eine perspektivische Ansicht eines Hackrotors 13 mit mehreren Rotorscheiben 1.

Wie aus dem Ausführungsbeispiel der Figur 2 hervorgeht, umfasst der Hackrotor 13 mehrere, nämlich in diesem Beispiel insgesamt sechs Rotorscheiben 1a - 1f. Diese Rotorscheiben 1a - 1f sind auf einer Welle 14 angeordnet. Die Anordnung der Rotorscheiben 1a - 1f auf der Welle 14 gewährleistet eine stabile und gleichmäßige Verteilung der Zerkleinerungskräfte, was zu einer effizienten Zerkleinerung des Holzes führt.

Das in Figur 2 dargestellte Ausführungsbeispiel zeigt weiterhin, dass zwischen den Rotorscheiben 1a - 1f und der Welle 14 Lagerungen 15 angeordnet sind. Hier ist allerdings lediglich eine Lagerung 15 zu sehen.

Die Rotorscheiben 1a - 1f sind entlang der Welle 14 so angeordnet, dass sie eine effektive Zerkleinerung des Holzes ermöglichen. Jede der Rotorscheiben 1a - 1f weisen Messer 3 und Verschiebeeinheiten 4 auf, die hier allerdings nicht mit Bezugszeichen versehen sind. Diese Komponenten tragen maßgeblich zur Flexibilität und Präzision des Hackrotors 13 bei.

Figur 3 und Figur 4 zeigen Schnittansichten der Rotorscheibe 1 mit verschiedenen Anordnungen und/oder Positionen der Verschiebeeinheit 4, um die verschiedenen Größen an Hackschnitzel zu produzieren.

Das Ausführungsbeispiel der Figur 3 zeigt eine Anordnung, bei der die Verschiebeeinheit 4 näher an das Messer 3 bzw. einer Schneide 16 des Messers 3 herangeschoben ist. Hierbei ist ein Kreisabstand 39 zwischen einem Schneidenkreis 17 und einem Kantenkreis 38 gering. Der Schneidenkreis 17 wird durch die Rotation der Schneide 16 bei der rotierenden Rotorscheibe 1 gebildet. Der Kantenkreis 38 wird durch die rotierende Außenfläche 10 bzw. einen Abschnitt der Außenfläche 10, nämlich in diesem Ausführungsbeispiel einer Kante 19 der Außenfläche 10, gebildet. Der Kreisabstand 39 ist die Differenz zwischen den Radien des Schneidenkreises 17 und des Kantenkreises 38.

Die in der Figur 3 gezeigte Anordnung und/oder Position der Verschiebeeinheit 4 ist vorteilhaft für die Herstellung kleiner Hackschnitzel. Durch die Verschiebung der Verschiebeeinheit 4 in der Verschieberichtung 8 kann der Radius des Kantenkreises 38 verändert werden, wohingegen der Radius des Schneidenkreises 17 unverändert bleibt. Durch einen größeren Kreisabstand 39 können größere Hackschnitzel produziert werden. Die Größe der Hackschnitzel ist abhängig von der Größe des Kreisabstands 39.

Gemäß Figur 3 weist die Rotorscheibe 1 die Verschiebefläche 5 auf, die quer, insbesondere senkrecht, zur Radialrichtung 7 und/oder Axialrichtung 6 orientiert ist. Entlang dieser Verschiebefläche 5 ist die Verschiebeeinheit 4 verschiebbar. Die Verschiebeeinheit 4 umfasst die Auflagefläche 9, mittels der die Verschiebeeinheit 4 auf der Verschiebefläche 5 aufliegt.

In der Ausführung der Figur 4 ist die Verschiebeeinheit 4 von dem Messer 3 bzw. von der Schneide 16 weggeschoben. Der Kreisabstand 39 zwischen dem Schneidenkreis 17 und dem Kantenkreis 38 ist größer im Vergleich zur Konfiguration der Figur 3. Diese Anordnung ist besonders vorteilhaft für die Herstellung großer Hackschnitzel. Der Kantenkreis 38 ist hier im Wesentlichen bündig mit einer Außenseite der Rotorscheibe 1 bzw. des Scheibenkörpers 11.

In den Ausführungen der Figuren 3 und 4 rotiert die Rotorscheibe 1 gegen den Uhrzeigersinn. Infolgedessen rutscht das Holz zuerst über die Verschiebeeinheit 4 und gelangt erst dann zum Messer 3. Durch die Einstellung und/oder Positionierung der Verschiebeeinheit 4 in Bezug auf das Messer 3 kann der Kreisabstand 39 eingestellt werden, so dass die unterschiedlich großen Hackschnitzel hergestellt werden können.

Wie hier und in den anderen Figuren gezeigt ist, umfasst die Rotorscheibe 1 eine Hackschnitzelaussparung 18. Diese ist zwischen dem Messer 3 und der Verschiebeeinheit 4 angeordnet. Durch diese Hackschnitzelaussparung 18 kann ein Aufstauen der geschnittenen Hackschnitzel verhindert werden.

Figur 5 zeigt eine Schnittansicht der Rotorscheibe 1 mit quer zur Radialrichtung 7 verschiebbarer Verschiebeeinheit 4 und einem Verschiebemechanismus 20. Die Rotorscheibe 1 ist hier lediglich teilweise dargestellt.

Das in Figur 5 dargestellte Ausführungsbeispiel zeigt, dass die Rotorscheibe 1 einen Verschiebemechanismus 20 umfasst, mittels dem die Verschiebeeinheit 4 verschoben werden kann. Der Verschiebemechanismus 20 weist mindestens ein Verschiebeelement 23, 24 auf, mittels dem die Verschiebeeinheit 4 verschiebbar ist. Diese Konfiguration ermöglicht eine präzise und kontrollierte Verschiebung der Einheit, was die Flexibilität und Anpassungsfähigkeit der Rotorscheibe 1 erhöht. Im vorliegenden Ausführungsbeispiel sind zwei Verschiebeelemente 23, 24 gezeigt. Infolgedessen sind auch die im Folgenden erläuterten Elemente, die mit den Verschiebeelementen 23, 24 zusammenwirken, doppelt bzw. zweifach vorhanden. Wenn der Verschiebemechanismus 20 lediglich ein Verschiebeelement 23, 24 umfasst, dann können die damit korrespondierenden Elemente ebenfalls lediglich einfach vorhanden sein.

Wie aus dem Ausführungsbeispiel der Figur 5 hervorgeht, sind die Verschiebeelemente 23, 24 insbesondere in Radialrichtung 7 bewegbar. Zusätzlich oder alternativ sind die Verschiebeelemente 23, 24 quer zur Radialrichtung 7 geführt. Diese Bewegungsrichtungen ermöglichen eine flexible Anpassung der Schnittparameter, was die Effizienz und Präzision der Zerkleinerung verbessert. Durch die Führung können sich die Verschiebeelemente 23, 24 lediglich in Radialrichtung 7 bewegen. Quer dazu können sie geführt sein.

Die Verschiebeeinheit 4 weist mindestens eine Aussparung 25, 26 auf, in der das Verschiebeelement 23, 24 angeordnet ist. Gemäß dem vorliegenden Ausführungsbeispiel sind zwei Aussparungen 25, 26 vorhanden, wobei in jeder Aussparung 25, 26 ein Verschiebeelement 23, 24 angeordnet ist. Es kann auch lediglich eine einzige Aussparung 25, 26 vorhanden sein, in der die beiden Verschiebeelemente 23, 24 angeordnet sind.

Das zumindest eine Verschiebeelement 23, 24 umfasst eine Schrägfläche 29, 30. In der zumindest einen Aussparung 25, 26 ist eine Abrutschfläche 31, 32 angeordnet. Hier sind zwei Schrägflächen 29, 30 und/oder zwei Abrutschflächen 31, 32 vorhanden. Das erste Verschiebeelement 23 umfasst die erste Schrägfläche 29 und die erste Aussparung 25 umfasst die erste Abrutschfläche 31. Das zweite Verschiebeelement 24 umfasst die zweite Schrägfläche 30 und die zweite Aussparung 26 umfasst die zweite Abrutschfläche 32.

Die Schrägflächen 29 und 30 können vorzugsweise mit den Abrutschflächen 31 und 32 in Kontakt gebracht werden. In dem Ausführungsbeispiel der Figur 5 sind die Schrägflächen 29 und 30 und die Abrutschflächen 31 und 32 miteinander in Kontakt.

Des Weiteren ist die zumindest eine Schrägfläche 29, 30 und die zumindest eine Abrutschfläche 31, 32, wie hier zu sehen ist, schräg zur Radialrichtung 7 angeordnet und/oder orientiert. Hierdurch können die Flächen gegeneinander abrutschen. Da das zumindest eine Verschiebeelement 23, 24 geführt ist, kann sich das Verschiebeelement 23, 24 nicht in Verschieberichtung 8 bewegen. Infolgedessen verschiebt sich die Verschiebeeinheit 4 in Verschieberichtung 8. Um die Verschiebung der Verschiebeeinheit 4 zu erreichen, wird das zumindest eine Verschiebeelement 23, 24 in Radialrichtung 7 bewegt, so dass die aneinander abrutschen. Die zumindest eine Schrägfläche 29, 30 und die zumindest eine Abrutschfläche 31, 32 bilden zusammen eine Umlenkanordnung, die die Bewegung des zumindest einen Verschiebeelements 23, 24 in Radialrichtung 7 in eine Verschiebung der Verschiebeeinheit 4 in Verschieberichtung 8 umwandeln.

Da die zumindest eine Schrägfläche 29, 30 und die zumindest eine Abrutschfläche 31, 32 miteinander in Kontakt stehen, kann sich die Verschiebeeinheit 4 nicht bewegen bzw. die Verschiebeeinheit 4 ist dadurch fixiert.

Gemäß Figur 5 sind die Schrägflächen 29 und 30 und/oder die Abrutschflächen 31 und 32 schräg zur Radialrichtung 7 angeordnet. Das Verschiebeelement 23, 24 kann mittels eines Aktors 21, 22 gegen die Abrutschfläche 31, 32 bewegt werden, wodurch sich die Verschiebeeinheit 4 in Verschieberichtung 8 bewegt. Diese präzise Steuerung der Verschiebung verbessert die Bedienbarkeit und ermöglicht eine genaue Einstellung der Schnittlänge. Mit Hilfe des zumindest einen Aktors 21, 22 kann das Verschiebeelement 23, 24 in Radialrichtung 7 bewegt werden. Im vorliegenden Ausführungsbeispiel ist jedem Verschiebeelemente 23, 24 ein Aktor 21, 22 zugeordnet. Der erste Aktor 21 ist dem ersten Verschiebeelement 23 und der zweite Aktor 22 ist dem zweiten Verschiebeelement 24 zugeordnet. Der zumindest eine Aktor 21, 22 kann beispielsweise ein Hydraulikaktor sein.

Die Verschiebeeinheit 4 umfasst eine erste und eine zweite Aussparung 25 und 26, wobei jeder der beiden Aussparungen 25 und 26 ein Verschiebeelement 23 und 24 zugeordnet ist.

Des Weiteren umfasst die Verschiebeeinheit 4 ein Keilelement 33, an dem die zumindest eine Abrutschfläche 31, 32 angeordnet ist. Das Keilelement 33 ist zwischen den beiden Aussparungen 25 und 26 angeordnet. Diese Konstruktion sorgt für eine gleichmäßige Verteilung der Kräfte und erhöht die Stabilität der gesamten Einheit.

Zusätzlich oder alternativ bringt es Vorteile mit sich, wenn der Verschiebemechanismus 20 und/oder die Verschiebeeinheit 4 mindestens ein Gegenelement 27, 28 umfasst, mittels dem das Verschiebeelement 23 und 24 quer zur Radialrichtung 7 geführt ist. Das Gegenelement 27, 28 ist in der Aussparung 25, 26 angeordnet. Diese Führung gewährleistet eine präzise und stabile Verschiebebewegung, was die Zuverlässigkeit und Genauigkeit der Rotorscheibe 1 verbessert. Durch das zumindest eine Gegenelement 27, 28 ist das zumindest eine Verschiebeelement 23, 24 in Verschieberichtung 8 unbeweglich und/oder fixiert, so dass infolgedessen die Verschiebeeinheit 4 verschoben wird.

Zusätzlich umfasst der Verschiebemechanismus 20 mindestens einen Aktor 21 und 22, mit dem das Verschiebeelement 23 und 24, insbesondere in Richtung der Radialrichtung 7, bewegbar ist. Der Verschiebemechanismus 20 umfasst einen ersten und einen zweiten Aktor 21 und 22, wobei der erste Aktor 21 ein erstes Verschiebeelement 23 und der zweite Aktor 22 ein zweites Verschiebeelement 24 bewegen kann. Der mindestens eine Aktor 21 und 22 ist ein Hydraulikaktor und umfasst eine Aktorwelle 36 und 37, an der das Verschiebeelement 23, 24 angeordnet ist. Diese Hydraulikaktoren ermöglichen eine kraftvolle und präzise Steuerung der Verschiebebewegungen, was die Effizienz und Leistungsfähigkeit der Rotorscheibe 1 weiter verbessert.

Zusammenfassend zeigt das in Figur 5 dargestellte Ausführungsbeispiel eine detaillierte Ausgestaltung der Rotorscheibe 1 mit einer quer zur Radialrichtung 7 verschiebbaren Verschiebeeinheit 4 und einem Verschiebemechanismus 20. Die beschriebenen Vorteile und Wirkungen, wie die präzise Steuerung der Verschiebebewegung, die erhöhte Stabilität der Anordnung, die Reduzierung des Verschleißes und die Möglichkeit zur Herstellung unterschiedlich großer Hackschnitzel, tragen maßgeblich zur verbesserten Funktionalität und Leistung der Rotorscheibe 1 bei.

Figur 6 zeigt eine Schnittansicht der Rotorscheibe 1 mit quer zur Radialrichtung 7 verschiebbarer Verschiebeeinheit 4, Verschiebemechanismus 20 und einem Halteelement 34 zum Halten der Verschiebeeinheit 4. Die Figur 6 zeigt dieselben Elemente wie die Figur 5. Zusätzlich dazu zeigt die Figur 6 noch das Halteelement 34 und die Halteaussparung 35.

Das Ausführungsbeispiel der Figur 6 umfasst weiterhin, dass der Verschiebemechanismus 20 und/oder die Verschiebeeinheit 4 mindestens das Halteelement 34, insbesondere eine Halteschraube, aufweist, mittels dem die Verschiebeeinheit 4 an der Rotorscheibe 1, insbesondere an einem Scheibenkörper 11 der Rotorscheibe 1, gehalten ist. Die Verschiebeeinheit 4 umfasst eine Halteaussparung 35, in der das Halteelement 34 zumindest teilweise angeordnet ist. Diese Haltevorrichtung sorgt für eine sichere Befestigung der Verschiebeeinheit 4. Mit Hilfe des Halteelements 34 kann die Verschiebeeinheit 4 am Scheibenkörper 11 gehalten werden, wenn der Verschiebevorgang durchgeführt wird. Das Halteelement 34 kann beispielsweise eine Tellerschraube sein.

Des Weiteren sind in der Figur 6 Aktorwellen 36, 37 der Aktoren 21, 22 mit einem Bezugszeichen versehen. Die Aktorwellen 36, 37 verbinden die Verschiebeelemente 23, 24 mit den Aktoren 21, 22.

Figur 6 zeigt einen weiteren Unterschied zur Figur 5. Hier ist das erste Verschiebeelement 23 in Radialrichtung 7 verschoben, und zwar so, dass die erste Schrägfläche 29 und die erste Abrutschfläche 31 nicht mehr in Kontakt zueinander sind. Diese beiden Flächen 29, 31 sind voneinander beabstandet. Der erste Aktor 21 hat das erste Verschiebeelement 23 in Radialrichtung 7 verschoben. Infolgedessen kann die Verschiebeeinheit 4 verschoben werden. Hierzu wird der zweite Aktor 22 betätigt, und zwar derart, dass er das zweite Verschiebeelement 24 in Radialrichtung 7 nach innen, d. h. auf die Durchführung 12 zu, bewegt. Da die zweite Schrägfläche 30 und die zweite Abrutschfläche 32 schräg orientiert sind, rutschen beide aneinander ab. Da das zweite Verschiebeelement 24 geführt ist, d. h. das zweite Verschiebeelement 24 kann sich nicht in Verschieberichtung 8 bewegen, verschiebt sich die Verschiebeeinheit 4 in Verschieberichtung 8. Die Verschiebeeinheit 8 verschiebt sich hierbei vom Messer 3 weg, so dass beispielsweise eine Position gemäß Figur 4 erreicht werden kann oder jede beliebige andere Position. Die Verschiebung der Verschiebeeinheit 4 erfolgt so lange, bis die erste Schrägfläche 29 und die erste Abrutschfläche 31 wieder miteinander in Kontakt stehen. Dann ist die Verschiebeeinheit 4 wieder fixiert.

Die Bewegung und die Positionierung erfolgt somit über die Bewegung des zumindest einen Verschiebeelements 23, 24 bzw. der beiden hier gezeigten Verschiebeelemente 23, 24. Mit Hilfe des zumindest einen Aktors 21, 22 kann die Verschiebung der Verschiebeeinheit 4 automatisch bzw. ohne manuelle Eingriffe erfolgen. Da die Verschiebeeinheit 4 ferner quer zur Radialrichtung 7 verschoben wird, können die Verschiebefläche 5 und die Auflagefläche 9 ständig in Kontakt miteinander gehalten werden. Dadurch wird eine Stabilität, insbesondere in Radialrichtung 7, der Verschiebeeinheit 4 bei Benutzung der Rotorscheibe 1 erhöht, da beim Zerkleinern des Holzes hohe Kräfte auf die Rotorscheibe 1, auf die Verschiebeeinheit 4 und das Messer 3 wirken.

### Bezugszeichenliste

- 1: Rotorscheibe
- 2: Messeraufnahme
- 3: Messer
- 4: Verschiebeeinheit
- 5: Verschiebefläche
- 6: Axialrichtung
- 7: Radialrichtung
- 8: Verschieberichtung
- 9: Auflagefläche
- 10: Außenfläche
- 11: Scheibenkörper
- 12: Durchführung
- 13: Hackrotor
- 14: Welle
- 15: Lagerung
- 16: Schneide
- 17: Schneidenkreis
- 18: Hackschnitzelaussparung
- 19: Verschiebeelementkante
- 20: Verschiebemechanismus
- 21: erster Aktor
- 22: zweiter Aktor
- 23: erstes Verschiebeelement
- 24: zweites Verschiebeelement
- 25: erste Aussparung
- 26: zweite Aussparung
- 27: erstes Gegenelement
- 28: zweites Gegenelement
- 29: erste Schrägfläche
- 30: zweite Schrägfläche
- 31: erste Abrutschfläche
- 32: zweite Abrutschfläche
- 33: Keilelement
- 34: Halteelement
- 35: Halteaussparung
- 36: erste Aktorwelle
- 37: zweite Aktorwelle
- 38: Kantenkreis
- 39: Kreisabstand

## Patentansprüche

1. Rotorscheibe (1), insbesondere Hackrotorscheibe, für einen Hackrotor (13), insbesondere Hackschnitzelrotor, zum Zerkleinern von Holz zur Herstellung von Hackschnitzeln,
mit zumindest einer verschiebbaren Verschiebeeinheit (4), mittels der eine Schnittlänge eingestellt werden kann,
**dadurch gekennzeichnet,**
**dass** die zumindest eine Verschiebeeinheit (4) in einer Verschieberichtung (8) verschiebbar ist, die quer, insbesondere senkrecht, zu einer Radialrichtung (7) der Rotorscheibe (1) orientiert ist.

2. Rotorscheibe nach dem vorherigen Anspruch, **dadurch gekennzeichnet, dass** die Verschieberichtung (8) parallel zu einer Tangentialrichtung der Rotorscheibe (1) orientiert ist und/oder
dass die Verschieberichtung (8) quer, insbesondere senkrecht, zu einer Axialrichtung (6) der Rotorscheibe (1) orientiert ist.

3. Rotorscheibe nach einem oder mehreren der vorherigen Ansprüche, **dadurch gekennzeichnet, dass** die Rotorscheibe (1) zumindest eine Verschiebefläche (5) aufweist, die quer, insbesondere senkrecht, zur Radialrichtung (7) und/oder Axialrichtung (6) orientiert ist und entlang derer die zumindest eine Verschiebeeinheit (4) verschiebbar ist, dass die zumindest eine Verschiebeeinheit (4) vorzugsweise zumindest eine Auflagefläche (9) aufweist, mittels der die Verschiebeeinheit (4) auf der Verschiebefläche (5) aufliegt und/oder
dass die Auflagefläche (9) und die Verschiebefläche (5) zueinander korrespondierend ausgebildet sind und/oder
dass die Auflagefläche (9) und die Verschiebefläche (5), insbesondere bei Verschiebung der Verschiebeeinheit (4), zumindest bereichsweise, insbesondere vollständig, aneinander anliegen und/oder in Kontakt bleiben, und/oder
dass die zumindest eine Verschiebeeinheit (4) entlang einer Sekante und/oder eines Kreisbogens der Rotorscheibe (1) verschiebbar ist.

4. Rotorscheibe nach einem oder mehreren der vorherigen Ansprüche, **dadurch gekennzeichnet, dass** die Verschiebefläche (5) entlang einer Kreissehne der Rotorscheibe (1) orientiert ist und/oder
dass die Verschiebefläche (5) zumindest abschnittsweise geradlinig und/oder zumindest abschnittsweise gekrümmt ist.

5. Rotorscheibe nach einem oder mehreren der vorherigen Ansprüche, **dadurch gekennzeichnet, dass** die zumindest eine Verschiebeeinheit (4) eine Außenfläche (10) aufweist, die auf der zur Auflagefläche (9) gegenüberliegenden Seite der Verschiebeeinheit (4) angeordnet ist, wobei die Außenfläche (10) vorzugsweise gekrümmt und/oder eine zur Rotorscheibe (1) gleichen Krümmungsradius aufweist.

6. Rotorscheibe nach einem oder mehreren der vorherigen Ansprüche, **dadurch gekennzeichnet, dass** die Rotorscheibe (1) einen Verschiebemechanismus (20) umfasst, mittels dem die zumindest eine Verschiebeeinheit (4) verschoben werden kann, und/oder
dass der Verschiebemechanismus (20) zumindest ein Verschiebeelement (23, 24) umfasst, mittels dem die Verschiebeeinheit (4) verschiebbar ist, und/oder
dass das zumindest ein Verschiebeelement (23, 24), insbesondere in Radialrichtung (7), bewegbar und/oder
dass das zumindest ein Verschiebeelement (23, 24), insbesondere quer zur Radialrichtung (7), geführt ist und/oder
dass die Verschiebeeinheit (4) zumindest eine Aussparung (25, 26) aufweist, in der das zumindest eine Verschiebeelement (23, 24) angeordnet ist.

7. Rotorscheibe nach einem oder mehreren der vorherigen Ansprüche, **dadurch gekennzeichnet, dass** das zumindest eine Verschiebeelement (23, 24) eine Schrägfläche (29, 30) umfasst und/oder
dass in der zumindest einen Aussparung (25, 26) eine Abrutschfläche (31, 32) angeordnet ist, wobei die Schrägfläche (29, 30) mit der Abrutschfläche (31, 32) vorzugsweise in Kontakt gebracht werden kann, und/oder
dass die Schrägfläche (29, 30) und/oder die Abrutschfläche (31, 32) schräg zur Radialrichtung (7) angeordnet ist und/oder dass das zumindest eine Verschiebeelement (23, 24) gegen die zumindest eine Abrutschfläche (31, 32) bewegt werden kann, so dass sich die Verschiebeeinheit (4) in Verschieberichtung (8) bewegt.

8. Rotorscheibe nach einem oder mehreren der vorherigen Ansprüche, **dadurch gekennzeichnet, dass** die Verschiebeeinheit (4) eine erste und eine zweite Aussparung (25, 26) umfasst, wobei jeder der beiden Aussparungen (25, 26) ein Verschiebeelement (23, 24) zugeordnet ist, und/oder
dass die Verschiebeeinheit (4) ein Keilelement (33) umfasst, an dem die zumindest eine Abrutschfläche (31, 32) angeordnet ist, wobei vorzugsweise beide Abrutschflächen (31, 32) am Keilelement (33) angeordnet sind, und
dass das Keilelement (33) vorzugsweise zwischen den beiden Aussparungen (25, 26) angeordnet ist.

9. Rotorscheibe nach einem oder mehreren der vorherigen Ansprüche, **dadurch gekennzeichnet, dass** der Verschiebemechanismus (20) und/oder die Verschiebeeinheit (4) zumindest ein Gegenelement (27, 28) umfasst, mittels dem das zumindest eine Verschiebeelement (23, 24) quer zur Radialrichtung (7) geführt ist, und
dass das zumindest eine Gegenelement (27, 28) vorzugsweise in der Aussparung (25, 26) angeordnet ist.

10. Rotorscheibe nach einem oder mehreren der vorherigen Ansprüche, **dadurch gekennzeichnet, dass** der Verschiebemechanismus (20) und/oder die Verschiebeeinheit (4) zumindest ein Halteelement (34), insbesondere eine Halteschraube, umfasst, mittels dem die Verschiebeeinheit (4) an der Rotorscheibe (1), insbesondere an einem Scheibenkörper (11) der Rotorscheibe (1), gehalten ist, und
dass die Verschiebeeinheit (4) vorzugsweise eine Halteaussparung (35) umfasst, in der das Halteelement (34) zumindest teilweise angeordnet ist.

11. Rotorscheibe nach einem oder mehreren der vorherigen Ansprüche, **dadurch gekennzeichnet, dass** der Verschiebemechanismus (20) zumindest einen Aktor (21, 22) umfasst, mittels dem das zumindest eine Verschiebeelement (23, 24), insbesondere in Richtung der Radialrichtung (7), bewegbar ist,
dass der zumindest eine Aktor (21, 22) vorzugsweise ein Hydraulikaktor ist,
und/oder dass der zumindest eine Aktor (21, 22) eine Aktorwelle (36, 37) umfasst, an der das Verschiebeelement (23, 24) angeordnet ist.

12. Rotorscheibe nach einem oder mehreren der vorherigen Ansprüche, **dadurch gekennzeichnet, dass** der Verschiebemechanismus (20) einen ersten und einen zweiten Aktor (21, 22) umfasst, wobei der erste Aktor (21) ein erstes Verschiebeelement (23) und der zweite Aktor (22) ein zweites Verschiebeelement (24) bewegen kann.

13. Hackrotor (13) zum Zerkleinern von Holz zur Herstellung von Hackschnitzeln
mit zumindest einer Rotorscheibe (1),
**dadurch gekennzeichnet,**
**dass** die Rotorscheibe (1) gemäß einem oder mehreren der vorherigen Ansprüche ausgebildet ist.

14. Verschiebeeinheit (4) für eine Rotorscheibe (1) eines Hackrotors (13), die zumindest ein in den vorherigen Ansprüchen genanntes und die Verschiebeeinheit (4) betreffendes Merkmal aufweist.

15. Verwendung einer Verschiebeeinheit (4) für eine Rotorscheibe (1) eines Hackrotors (13), die zumindest ein in den vorherigen Ansprüchen genanntes und die Verschiebeeinheit (4) betreffendes Merkmal aufweist.
